# EUROPÄISCHE PATENTSCHRIFT

(11) **EP 0 523 581 B1**
(45) Veröffentlichungstag und Bekanntmachung des Hinweises auf die Patenterteilung: **03.01.1996**
(21) Anmeldenummer: 92111859.2
(22) Anmeldetag: 11.07.1992
(51) Int. Cl.: D03D 49/06, D03D 49/20, D03D 51/02

(54) **Webmaschine sowie Verfahren zum Betreiben einer Webmaschine**
Loom and process for operating a loom
Métier à tisser et procédé pour actionner un métier à tisser

(30) Priorität: 17.07.1991 DE 4123671
(43) Veröffentlichungstag der Anmeldung: 20.01.1993
(73) Patentinhaber: BERGER LAHR GMBH, D-77933 Lahr (DE)
(72) Erfinder: Winkler, Horst, Dipl.-Ing. (FH), W-7637 Ettenheim 1 (DE)
(74) Vertreter: Schmitt, Hans, Dipl.-Ing.

(56) Entgegenhaltungen:
- CH-A- 668 997
- DE-A- 4 137 681
- DE-U- 9 108 796

## Beschreibung

Die Erfindung bezieht sich auf ein Verfahren zum Betreiben einer Webmaschine gemäß dem Oberbegriff des Anspruches 1.
Für ein solches Verfahren ist aus der CH-A-668 997 bereits eine Webmaschine bekannt, bei der als "Kopplung" zwischen dem Kettbaum und der Webeinrichtung nur die Fadenschar der Kettfäden vorhanden ist. Deren Zugspannung wird über den Zugspannungssensor gemessen und der Meßwert der Kettablaßsteuerung zugeführt. Diese steuert den Kettbaum-Antrieb zum Nachführen von Kettfäden in dem Maße, in dem von der Webeinrichtung Kettfäden nachgezogen werden. Durch die indirekt bzw. mittelbar über den Zugspannungssensor erfolgende Fadenzugregelung ergeben sich insbesondere in der Startphase, aber auch beim Stillsetzen der Webmaschine trotz aufwendiger Regelverfahren Probleme, die zu Webfehlern führen.

In der Startphase, wo die Webeinrichtung zu arbeiten beginnt, ist zwischen dem Loslaufen der Webeinrichtung und dem Ablassen des Kettbaumes eine Verzögerung vorhanden, da zunächst über den Zugspannungssensor eine zu große Zugspannung an die Kettablaßsteuerung gemeldet und anschließend der Kettbaum in Drehung versetzt werden muß. Dies führt in der Startphase zu Einpendelvorgängen, wobei sich diese bis über 20 Webzyklen erstrecken können, in denen dann auch entsprechende Webfehler - Gewebe zu dicht oder Gewebe zu locker - auftreten.

Beim Stillsetzen der Webmaschine läßt nach vergleichsweise kurzer Zeit die Fadenspannung nach, was die vorerwähnte Problematik dann beim Anlaufen noch vergrößert. Es besteht zwar die Möglichkeit, die Kettfäden vor dem Start straff zu ziehen, jedoch verändert dies die Lage der Warenkante, was ebenfalls zu Webfehlern führen kann.

Aufgabe der vorliegenden Erfindung ist es, ein Verfahren der eingangs erwähnten Art und eine entsprechende Maschine zu schaffen, wobei die vorerwähnten Einpendelvorgänge beim Anlaufen zumindest reduziert bzw. weitestgehend vermieden und dadurch Webfehler und Warenausschuß minimiert werden. Außerdem sollen auch nach einem Stillstand der Webmaschine vor dem Anlaufen optimale Startbedingungen einstellbar sein.

Die Lösung dieser Aufgabe ist bezüglich des Verfahrens im Kennzeichnungsteil des Anspruches 1 und bezüglich der Webmaschine im Kennzeichnungsteil des Anspruches 4 wiedergegeben.
Anstatt mit einem mechanischen Getriebe wird hierbei über eine elektrische Verbindung eine phasenstarre Verbindung zwischen Hauptantrieb und Kettbaumantrieb hergestellt. Beim Starten der Antriebe bleiben Einflußfaktoren, insbesondere die Fadenspannung und dergleichen außer Betracht. Webfehler in der Startphase, aber auch in der Stopphase können dadurch auf einfache Weise praktisch eliminiert werden.In der Stopphase wird wie in der Startphase auf phasenstarren Betrieb umgeschaltet. Da sich der Durchmesser des Kettbaumes während des Betriebes ändert, ist vorgesehen, daß nach der Startphase laufend eine Korrektur des Übersetzungsverhältnisses zumindest zwischen Hauptantrieb und Kettbaumantrieb, beziehungsweise eine Drehzahlanpassung bei den beiden Antrieben vorgenommen wird. Dies erfolgt aber jeweils nur außerhalb der Startphase und der Stopphase während des Betriebes, wobei wegen der langsamen Änderung auch keine schnellen Reaktionen erforderlich sind. Komplizierte Regeleinrichtungen können somit vermieden werden. Realisiert ist dies durch eine zwischen den beiden Antrieben von Webeinrichtung und Kettbaum direkt wirkende Steuerverbindung, die praktisch wie ein mechanisches Verbindungsgetriebe wirkt. Synchron mit dem Start der Webeinrichtung werden dadurch von dem Kettbaum Fäden nachgeliefert, wobei Schwingungen und daraus resultierende Webfehler vermieden werden.

Zweckmäßigerweise ist vorgesehen, daß der an die Webeinrichtung angeschlossene Hauptantrieb einen Drehgeber aufweist, der mit der Steuerung verbunden ist zur Steuerung des Kettbaum-Antriebes.
Über den Drehgeber des die Webeinrichtung antreibenden Hauptantriebes erhält die Kettablaßsteuerung die Information über den Start bzw. die Arbeitsgeschwindigkeit der Webeinrichtung und steuert entsprechend den Antrieb des Kettbaumes.
Der Kettbaum-Antrieb kann somit entsprechend winkelstarr angesteuert werden. Der vorzugsweise weiterhin vorhandene Zugspannungssensor liefert jetzt nur noch Korrekturwerte, die aber vergleichsweise langsam abgearbeitet werden können. Außerdem kann sein Meßsignal vor dem Anlauf zum exakten Herstellen des beim Stillsetzen der Webmaschine vorhandenen Zustandes verwendet werden.

Eine Weiterbildung sieht vor, daß für den Warenabzug ein separater Antrieb vorgesehen ist, der ebenfalls mit der eine Kettablaß- und Warenabzugs-Steuerung bildenden Steuerung verbunden ist.
Bei bisherigen Webmaschinen ist es bekannt, zwischen Hauptantrieb für die Webeinrichtung und den Warenabzug eine direkte mechanische Antriebskopplung vorzusehen. Dabei ist es aber erforderlich, für unterschiedlich dicke Stoffe und/oder unterschiedliche Muster jeweils auf verschiedene Getriebeübersetzungen umzurüsten, was zeitaufwendig und umständlich ist. Durch den separaten Antrieb des Warenabzuges, der mit der Kettablaß- und Warenabzugssteuerung verbunden ist, ist einerseits eine elektrisch gesteuerte, winkelstarre Antriebsverbindung zwischen Hauptantrieb und Warenabzugsantrieb vorhanden und andererseits ist nun eine schnelle und problemlose Umstellung auf unterschiedlich dicke Stoffe und/oder unterschiedliche Muster möglich.

Nach einer Weiterbildung der Erfindung ist bei der Webeinrichtung im Bereich des Warenrandes ein Lagesensor zur Positionserfassung der Warenkante vorgesehen.
Dadurch kann auch die Lage der Warenkante überwacht und bedarfsweise, insbesondere vor dem Anlaufen der Webeinrichtung ausgerichtet werden.

Zusätzliche Ausgestaltungen der Erfindung sind in den weiteren Unteransprüchen aufgeführt.
Nachstehend ist die Erfindung mit ihren wesentlichen Einzelheiten anhand der Zeichnungen noch näher erläutert.

Es zeigt:
- Fig. 1: eine schematische Darstellung einer Webmaschine,
- Fig. 2: ein Diagramm, in dem die Geschwindigkeit des Kettablasses und die Geschwindigkeit der Kettfäden bei der Webeinrichtung über der Zeit aufgetragen sind gemäß der vorliegenden Erfindung und
- Fig. 3: ein mit Fig. 2 vergleichbares Diagramm bei bisherigen Webmaschinen.

Eine in Figur 1 schematisch dargestellte Webmaschine 1 weist eine strichliniert umgrenzte Webeinrichtung 2 mit Schäften 3 zur Fachbildung, ein Webeblatt oder Kamm 4 sowie einen Hauptantrieb 5 auf.
Von einem Kettbaum 6 wird eine Fadenschar von Kettfäden 7 der Webeinrichtung zugeführt. Dies erfolgt vom Kettbaum 6 über eine Umlenkrolle 8 sowie einen Streichbaum 9. Mit dem Streichbaum 9 ist ein Kettfaden-Zugspannungssensor 10 verbunden. Der Kettbaum 6 ist mit einem Kettbaum-Antrieb 11 verbunden.

Hinter der Webeinrichtung 2 befindet sich ein mit einem Antrieb 12 versehener Warenabzug 13, der zwei Umlenkrollen 14, 15 sowie einen Zugbaum 16 aufweist.
Von dem Warenabzug 13 gelangt die fertige Ware 17 zum Warenbaum 18 und wird dort aufgewickelt.

Erfindungsgemäß sind nun der Hauptantrieb 5 der Webeinrichtung 2 über einen Drehgeber 20 und zumindest der Kettbaum-Antrieb 11 gemeinsam an eine Steuerung 19 angeschlossen, so daß eine elektrische Kopplung dieser beiden Antriebe und damit bedarfsweise ein winkelstarres Verhalten des Kettbaumes 6 beziehungsweise seines Antriebes zum Hauptantrieb 5 der Webeinrichtung möglich ist. Dies ermöglicht unter anderem, daß in der Startphase phasenstarr mit dem Start des Hauptantriebes 5 auch der Antrieb 11 des Kettbaumes 6 in Bewegung gesetzt wird, so daß Zugspannungsänderungen der Kettfaden-Schar zwischen Kettbaum 6 und Webeinrichtung 2 vermieden werden. Dies wiederum verhindert, daß in der Startphase Schwingungen und dadurch hervorgerufe Zugspannungsänderungen bei den Kettfäden auftreten. In praktischen Versuchen hat sich herausgestellt, daß dadurch Webfehler in der Startphase praktisch vollständig vermieden werden können.

Im Ausführungsbeispiel weist der Hauptantrieb 5 für die Webeinrichtung 2 einen Drehgeber 20 auf, der die Drehzahl des Hauptantriebes 5 und/oder dessen Position an die Kettablaß-steuerung 19 weiterleitet. Über diese kann dann beispielsweise synchron der Kettbaum-Antrieb 11 angesteuert werden. Die Informationsverbindung zwischen den beiden Antrieben läuft hier also auf elektrischem Wege über die Kettablaß-Steuerung 19 und nicht wie bisher mittelbar über die Zugspannung der Kettfäden 7. Durch diese Art der Verbindung können Zugspannungsänderungen von vorneherein vermieden werden, während bei der bisherigen Steuerung diese Zugspannungsänderungen erst auftreten mußten, um eine Reaktion durch den Kettbaum-Antrieb 11 zu bewirken.

Der auch bisher beim Stand der Technik schon vorhandene Kettfaden-Zugspannungs-Sensor 10 wurde auch bei der erfindungsgemäßen Webmaschine 1 beibehalten, um die Zugspannung zu kontrollieren und gegebenenfalls nachzustellen. Die ZugspannungsInformation wird ebenfalls der Kettablaß-Steuerung 19 zugeführt, welche dann durch entsprechende Ansteuerung des Kettbaum-Antriebes 11 eine Zugspannungs-Änderung auslöst. Der Kettfaden-Zugspannungssensor 10 liefert somit nur noch Korrekturwerte, die aber recht langsam abgearbeitet werden können und keine komplizierte Regeleinrichtung erfordern.

Auch der Warenabzug 13 ist bevorzugt mit einem separaten Antrieb 12 verbunden, der mit der dann eine Kettablaß- und Warenabzugssteuerung bildenden Steuerung 19 verbunden ist. Damit kann der Warenabzug kontinuierlich und exakt passend auf die jeweilige produzierte Ware 17, insbesondere deren Dicke und auch unterschiedliche Webdichten eingestellt werden. Umständliche mechanische Übertragungen zwischen dem Hauptantrieb 5 und dem Warenabzug 13 werden so vermieden.

Beim Stillsetzen der Webmaschine läßt nach einer gewissen Zeit die Kettfadenspannung nach und es ist nun die Möglichkeit geschaffen, den beim Stillsetzen der Webmaschine ursprünglich vorhandenen Istzustand bezüglich der Kettfadenspannung wieder exakt herzustellen. Erst nach diesem Herstellen der ursprünglichen Fadenspannung wird dann die Webeinrichtung 2 in Bewegung gesetzt, so daß diese unter den gleichen Bedingungen weiterarbeiten kann, wie sie beim Stillsetzen vorhanden waren. Auch dadurch werden Webfehler vermieden.

Das kammartige Webeblatt 4 führt bei jedem Zyklus eine Schwenkbewegung gegen den Warenrand 21 aus und die Dichte des Gewebes hängt auch davon ab, wie die relative Lage zwischen Warenrand 21 und Webeblatt 4 ist.
Die Lage des Warenrandes 21 kann nun mit einem Lagesensor 22, der mit der Kettablaß- und Warenabzugssteuerung 19 verbunden ist, überwacht werden. Dadurch besteht einerseits die Möglichkeit, den Warenrand 21 beim Anlaufen der Webeinrichtung 2 immer exakt an einer vorgegebenen Stelle zu positionieren, insbesondere auch nach einem Stillsetzen der Maschine und dem sich nach einiger Zeit einstellenden Nachlassen der Kettfadenspannung. Weiterhin besteht die Möglichkeit, während der Anlaufphase die Warenkante 21 etwas zum Webeblatt 4 hin zu verschieben, um die in der Anlaufphase meist noch nicht voll zur Verfügung stehende Andruckkraft des Webeblattes 4 zu kompensieren. Es steht dann auch in dieser Anlaufphase genügend Druck für die Gewebebildung zur Verfügung und der Warenrand 21 kann dann bei normaler Betriebsgeschwindigkeit des Webeblattes 4 wieder etwas nach rechts verschoben werden. Auch dadurch können Webfehler vermieden werden.
Die insbesondere für die Antriebe 11 und 12 eingesetzten Motoren können bei kleineren Drehmomentanforderungen Schrittmotoren und bei größeren Drehmomentanforderungen zum Beispiel AC-Servomotoren oder Asynchronmotoren sein. Nochmals kurz zusammengefaßt werden durch die erfindungsgemäße Ausbildung der Webmaschine Webfehler während der Start- und Stopphase vermieden. Es ist bei unterschiedlichen Konfektionsgeweben und Garnstärken kein Getriebewechsel zwischen Hauptantrieb 5 und dem Warenabzugsantrieb und Kettablaß nötig. Praktische Versuche haben gezeigt, daß eine erhebliche Steigerung der Flexibilität der Webmaschine vorhanden ist und daß nun auch das Weben von bisher nicht möglichen Effekten und Mustern durchführbar ist.

Fig. 2 zeigt ein Diagramm, in dem einerseits die Geschwindigkeit des Kettablasses(Kurve b) und andererseits die Kettfadengeschwindigkeit im Bereich der Webmaschine (Kurve a) eingezeichnet sind. Es ist hier deutlich zu erkennen, daß in der gezeigten Startphase praktisch keine Abweichungen vorhanden sind, da die beiden Antriebe - Hauptantrieb 5 der Webeinrichtung 2 und Kettbaum-Antrieb 11- von Anfang an winkelstarr arbeiten. Die geringfügige Abweichung der beiden Kurven im oberen Berich verdeutlicht ein geringfügiges Nachstellen der Kettfadenspannung, wobei diese vom Zugspannungssensor 2 erfaßt und ausgeregelt werden, so daß dann die beiden Kurven im weiteren Verlauf direkt ineinander übergehen und eine winkelstarre Kopplung zwischen den beiden Antrieben 5 und 11 vorhanden ist.

Fig. 3 zeigt ein vergleichbares Diagramm wie Fig. 2, hier jedoch bei einer bisherigen Kettablaßsteuerung, bei der die "Informationsverbindung" zwischen Webeinrichtung 2 und Kettbaum-Antrieb 11 mittelbar über die Kettfäden-Zugspannung erfolgt. Deutlich ist hier zu erkennen, daß ausgehend vom Schnittpunkt der Diagrammachsen die Webmaschine losläuft (Kurve a), während der Kettablaß etwas zeitverzögert dazu erfolgt (Kurve b). Nach der Beschleunigungsphase geht die Kurve a und damit die Arbeitsgeschwindigkeit der Webmaschine in einen kontinuierlichen Bereich über. In diesem Übergangsbereich kommt es beim Kettablaß zu Überschwingvorgängen und es ist erst nach einigen Webzyklen eine Anpassung der Kettablaßkurve b an die Arbeitsgeschwindigkeit der Webmaschine (Kurve a) vorhanden. Die Einschwingvorgänge können sich dabei über 20 Webzyklen erstrecken, was einen entsprechenden Materialausschuß zur Folge hat.
Mit der erfindungsgemäßen Webmaschine wird dies vermieden und darüber hinaus zusätzliche Möglichkeiten geschaffen.

Alle in der Beschreibung, den Ansprüchen und der Zeichnung dargestellten Merkmale können sowohl einzeln als auch in beliebiger Kombination miteinander erfindungswesentlich sein.

## Patentansprüche

1. Verfahren zum Betreiben einer Webmaschine, wobei in der Startphase nach dem Abschluß von Startvorbereitungen mit Kontrolle und Einstellung der Fadenspannung, der Warenkante und dergleichen, der Hauptantrieb für die Webeinrichtung eingeschaltet wird, **dadurch gekennzeichnet**, daß zumindest für die Startphase der Hauptantrieb und der Kettbaumantrieb auf phasenstarren Betrieb umgeschaltet wird und daß dann beim Einschalten und Starten des Hauptantriebes, der Kettbaumantrieb phasenstarr über eine elektrische Verbindung unter Berücksichtigung eines einstellbaren Übersetzungsverhältnisses in Bewegung gesetzt wird.

2. Verfahren nach Anspruch 1, dadurch gekennzeichnet, daß während des Betriebes nach der Startphase laufend eine Korrektur des Übersetzungsverhältnisses zumindest zwischen Hauptantrieb und Kettbaumantrieb vorgenommen wird.

3. Verfahren nach Anspruch 1 oder 2, dadurch gekennzeichnet, daß der Warenabzugsantrieb (12) mittels einer Steuerung (19) von dem Hauptantrieb (5) elektrisch gesteuert wird.

4. Webmaschine (1) mit einem Kettbaum (6) für Kettfäden (7) sowie einem Warenbaum (18) zur Aufnahme der fertigen Ware und einer zwischen Kettbaum (6) und Warenbaum (18) befindlichen Webeinrichtung, wobei für die Webeinrichtung, den Warenabzug sowie den Kettbaum motorische Antriebe vorgesehen sind und wobei der Antrieb (11) für den Kettbaum mit einer Kettablaßsteuerung (19) verbunden ist, an die ein Kettfaden-Zugspannungssensor (10) angeschlossen ist, wobei der Hauptantrieb (5) für die Webeinrichtung (2) und der Kettbaum-Antrieb (11) gemeinsam an eine Steuerung (19) angeschlossen sind dadurch gekennzeichnet, daß diese Steuerung zumindest in der Startphase auf einen phasenstarren, synchronen Betrieb von Hauptantrieb (5) und Kettbaum-Antrieb (11) umschaltbar ist.

5. Webmaschine nach Anspruch 4, dadurch gekennzeichnet, daß der an die Webeinrichtung (2) angeschlossene Hauptantrieb (5) einen Drehgeber (20) oder dergleichen Positionsgeber aufweist, der zur Steuerung des Kettbaum-Antriebes (11) mit der Kettablaß-Steuerung (19) verbunden ist .

6. Webmaschine nach Anspruch 4 oder 5, dadurch gekennzeichnet, daß für den Warenabzug (13) ein separater Antrieb (12) vorgesehen ist, der mit der Steuerung (19), insbesondere einer Kettablaß- und Warenabzugssteuerung verbunden ist.

7. Webmaschine nach einem der Ansprüche 4 bis 6, dadurch gekennzeichnet, daß bei der Webeinrichtung (2) im Bereich des Warenrandes (21) ein Lagesensor (22) zur Positionserfassung der Warenkante bzw. des Warenrandes vorgesehen ist.

8. Webmaschine nach einem der Ansprüche 4 bis 7, dadurch gekennzeichnet, daß ein Kettfaden-Zugspannungs-Sensor (10) vorgesehen ist, der mit der Kettablaß- und Warenabzugssteuerung (19) in Steuerverbindung steht.

## Claims

1. A process for operating a loom, wherein in the start-up phase, having concluded preparations for start-up including checking and adjusting the thread tension, the fell of the cloth and the like, the main drive for the weaving means is switched on, **characterized** by changing over to phase-locked operation at least for the start-up phase of the main drive and warp beam drive, and then, when the main drive is switched on and started, by setting the warp beam drive into motion phase-locked through a connection with respect to an adjustable transmission ratio.

2. A process as claimed in claim 1, characterized in that during operation after the start-up phase, continuous correction is made to the transmission ratio, at least between main drive and warp beam drive.

3. A process as claimed in claim 1 or claim 2, characterized in that the loom take-up drive (12) is electrically controlled by the main drive (5) by means of a control (19).

4. A loom (1) having a warp beam (6) for warp threads (7) as well as a cloth beam (18) for receiving the finished fabric and a weaving means located between warp beam (6) and cloth beam (18), wherein motor drives are provided for the weaving means, loom take-up and warp beam and wherein the drive (11) for the warp beam is connected to a warp let-off control (19) to which a warp tension sensor (10) is connected, wherein the main drive (5) for the weaving means (2) and the warp beam drive (11) are connected in common to a control (19), characterized in that said control is adapted to be changed over at least in the start-up phase to a phase-locked, synchronous operation of main drive (5) and warp beam drive (11).

5. A loom as claimed in claim 4, characterized in that the main drive (5) connected to the weaving means (2) has a rotary transducer (20) or similar position transducer connected to the warp let-off control (19) for control of the warp beam drive (11).

6. A loom as claimed in claim 4 or claim 5, characterized in that a separate drive (12) is provided for the loom take-up (13) and is connected to the control (19), particularly to a warp let-off and loom take-up control.

7. A loom as claimed in any one of claims 4 to 6, characterized in that the weaving means (2) is provided with a position sensor (22) which is located in the area of the fell of the cloth (21) and serves to sense the position of the edge or fell of the cloth.

8. A loom as claimed in any one of claims 4 to 7, characterized in that a warp thread tension sensor (10) is provided connected for control to the warp let-off and loom take-up control (19).

## Revendications

1. Procédé pour faire fonctionner un métier à tisser, dans lequel l'entraînement principal destiné au dispositif de tissage est mis en marche dans la phase de démarrage après l'achèvement des préparatifs du démarrage qui comprennent le contrôle et le réglage de la tension des fils, du bord avant et similaires, caractérisé par le fait que l'on fait passer l'entraînement principal et l'entraînement de l'ensouple de chaîne sur le mode de fonctionnement en blocage de phase, du moins pour la phase de démarrage, et par le fait qu'ensuite, lors de la mise en marche et du démarrage de l'entraînement principal, l'entraînement de l'ensouple de chaîne est mis en marche en blocage de phase par l'intermédiaire d'une liaison électrique en tenant compte d'un rapport de multiplication réglable.

2. Procédé selon la revendication 1, caractérisé par le fait que, pendant le fonctionnement après la phase de démarrage, on réalise en continu une correction du rapport de multiplication, du moins entre l'entraînement principal et l'entraînement de l'ensouple de chaîne.

3. Procédé selon la revendication 1 ou 2, caractérisé par le fait que l'entraînement (12) de l'enrouleur de tissu est commandé électriquement par l'entraînement principal (5) au moyen d'une commande (19).

4. Métier à tisser (1) comprenant une ensouple de chaîne (6) destinée aux fils de chaîne (7), ainsi qu'un cylindre d'appel du tissu (18) destiné à recevoir le tissu terminé et un dispositif de tissage situé entre l'ensouple de chaîne (6) et le cylindre d'appel du tissu (18), cependant qu'il est prévu des entraînements par moteur pour le dispositif de tissage et pour l'enrouleur de tissu, ainsi que pour l'ensouple de chaîne, que l'entraînement (11) qui est destiné à l'ensouple de chaîne est relié a une commande (19) du déroulement de la chaîne à laquelle est relié un capteur de tension des fils de chaîne (10), et que l'entraînement principal (5) qui est destiné au dispositif de tissage (2) et l'entraînement (11) de l'ensouple de chaîne sont raccordés en commun à une commande (19), caractérisé par le fait que cette commande peut être commutée, du moins dans la phase de démarrage, sur un fonctionnement en blocage de phase et synchrone de l'entraînement principal (5) et de l'entraînement (11) de l'ensouple de chaîne.

5. Métier à tisser selon la revendication 4, caractérisé par le fait que l'entraînement principal (5) qui est raccordé au dispositif de tissage (2) comporte un détecteur de rotation (20) ou un indicateur de position similaire qui est relié à la commande (19) du déroulement de la chaîne en vue de la commande de l'entraînement (11) de l'ensouple de chaîne.

6. Métier à tisser selon la revendication 4 ou 5, caractérisé par le fait qu'il est prévu pour l'enrouleur de tissu (13) un entraînement séparé (12) qui est relié à la commande (19), celle-ci étant en particulier une commande du déroulement de la chaîne et de l'enrouleur de tissu.

7. Métier à tisser selon l'une des revendications 4 à 6, caractérisé par le fait qu'un capteur de position (22) destiné à détecter la position de la limite ou du bord du tissu, respectivement, est prévu dans le dispositif de tissage (2) dans la région du bord avant du tissu (21).

8. Métier à tisser selon l'une des revendications 4 à 7, caractérisé par le fait qu'il est prévu un capteur de tension des fils de chaîne (10) qui est relié fonctionnellement à la commande (19) du déroulement de la chaîne et de l'enrouleur de tissu.
